# EUROPÄISCHE PATENTSCHRIFT

(11) **EP 2 165 812 B1**
(45) Veröffentlichungstag und Bekanntmachung des Hinweises auf die Patenterteilung: **09.11.2011**
(21) Anmeldenummer: 08016434.6
(22) Anmeldetag: 18.09.2008
(51) Int. Cl.: B27D 5/00

(54) **Verfahren zum Veredeln von plattenförmigen Werkstücken**
Method for finishing board-shaped workpieces
Procédé de finition de pièces à usiner en forme de plaques

(43) Veröffentlichungstag der Anmeldung: 24.03.2010
(73) Patentinhaber: Homag Holzbearbeitungssysteme AG, 72296 Schopfloch (DE)
(72) Erfinder: Schmid, Johannes, 72181 Starzach/Wachendorf (DE)
(74) Vertreter: HOFFMANN EITLE

(56) Entgegenhaltungen:
- EP-A- 1 655 119
- WO-A-2004/085152
- DE-A1- 2 357 051
- DE-A1-102006 038 115
- US-A- 5 006 391

## Beschreibung

### Technisches Gebiet

Die Erfindung betrifft ein Verfahren zum Veredeln von plattenförmigen Werkstücken im Bereich einer Schmalfläche nach dem Oberbegriff von Anspruch 1. Die Erfindung bezieht sich somit auf Werkstücke, die eine erste und eine zweite Decklage sowie eine zwischen den Decklagen angeordnete Kernlage aufweist, wobei die Decklagen zumindest abschnittsweise eine höhere Dichte besitzen als die Kernlage.

### Stand der Technik

Werkstücke der hier zur Rede stehenden Art finden verbreitet Anwendung, beispielsweise zur Herstellung von Türen, Möbelteilen, Bauelementen oder dergleichen. Um die Werkstücke mit möglichst geringem Materialeinsatz und in vielen Fällen auch mit möglichst geringem Gewicht herzustellen, weisen diese Werkstücke senkrecht zu ihrer Erstreckungsrichtung eine veränderliche Dichte auf, so dass sie sich in Decklagen mit höherer (mittlerer) Dichte und Kernlage(n) mit geringerer (mittlerer) Dichte aufteilen lassen.

Dabei kann es sich sowohl um einstückige Werkstücke als auch um Werkstücke mit einem Sandwichaufbau handeln. Beispiele für einstückige Werkstücke sind Span- oder MDF-Platten, zu den Werkstücken mit einem Sandwichaufbau zählen beispielsweise Platten, bei denen eine Kernlage aus sehr leichtem Füllmaterial wie Papierwaben oder Hartschaum zwischen zwei Decklage aus Spanplatte oder dergleichen angeordnet ist. Auch völlig andere Materialien sind denkbar. Ein Verfahren zum Veredeln einer Leichtbauplatte ist beispielsweise in der WO 2004/085152 A1 offenbart. Bei diesem Verfahren wird zunächst eine Leichtbauplatte formatiert (in die gewünschte Rohform gebracht). Anschließend wird im Bereich der Schmalseite der Leichtbauplatte eine Ausnehmung eingefräst, und zwar sowohl in die Decklagen als auch in die Kernlage. Abschließend wird eine Stützkante in die Ausnehmung eingeleimt, die mit einer Dekorkante versehen ist oder noch versehen wird.

Da das Vorhalten und Zuführen der Stützkante einen erheblichen logistischen Aufwand erfordert, wird in der WO 2004/085152 A1 auch vorgeschlagen, den Kantenverschluss der Platte durch Umklappen einer der Decklagen herzustellen, wobei zu diesem Zweck vorher eine Gehrungsnut in die entsprechende Decklage eingebracht wird. Ein entsprechendes Verfahren ist auch in der EP 1655119 A offenbart. Allerdings hat sich gezeigt, dass die in der EP 1655119 A offenbarten Platten vergleichsweise anfällig gegenüber Toleranzen der Werkstückdicke sind. Genauer gesagt kann bei den bekannten Platten eine Schwankung der Werkstückdicke beispielsweise dazu führen, dass die Schmalfläche nicht orthogonal zu den Werkstückoberflächen ist.

Die DE 10 2006 038 115 A1 (Fig. 3a) zeigt die Merkmale des Oberbegriffs aus Anspruch 1.

### Darstellung der Erfindung

Es ist Aufgabe der vorliegenden Erfindung, ein Verfahren zum Veredeln eines Werkstücks der hier zur Rede stehenden Art bereitzustellen, das ein Veredeln eines Werkstücks mit hoher geometrischer Präzision bei weiterhin einfachem Verfahrensablauf ermöglicht.

Diese Aufgabe wird erfindungsgemäß durch ein Verfahren nach Anspruch 1 gelöst. Besonders vorteilhafte Weiterbildungen der Erfindung sind in den abhängigen Ansprüchen angegeben.

Der Erfindung liegt der Gedanke zugrunde, das Werkstück derart zu bearbeiten und zu veredeln, dass es geometrisch eindeutig bzw. bestimmt ist. Zu diesem Zweck ist erfindungsgemäß vorgesehen, dass bei einem gattungsgemäßen Verfahren das freie Ende des überstehenden Abschnitts derart ausgebildet ist, dass zwischen der mit der Stirnfläche der ersten Decklage in Anlage kommenden Innenfläche des stufigen Endbereichs des überstehenden Abschnitts und der Außenfläche des überstehenden Abschnitts ein flächiger Übergangsabschnitt vorgesehen ist.

Auf diese Weise kann auf die im Stand der Technik zwischen der ersten Decklage und dem überstehenden Abschnitt vorgesehene Gehrungsnut verzichtet werden. Dabei haben die Erfinder erkannt, dass die im Stand der Technik vorgesehene Gehrungsnut die Hauptursache für die im Stand der Technik auftretenden geometrischen Imperfektionen ist, denn die Gehrungsnut führt schon bei geringen Abweichungen bzw. Toleranzen der Werkstückdicke dazu, dass sich keine saubere Anlage mehr zwischen erster Decklage und überstehendem Abschnitt ergibt, sodass eine Schrägstellung des überstehenden Abschnitts nach dessen Umklappen entstehen kann. Demgegenüber wird bei der vorliegenden Erfindung - anstelle einer genau in der Werkstückecke mündenden Fuge zwischen überstehendem Abschnitt und erster Decklage (Gehrungsnut) - bewusst ein flächiger Übergangsabschnitt zwischen der mit der Stirnfläche der ersten Decklage in Anlage kommenden Innenfläche des überstehenden Abschnitts und der Außenfläche des überstehenden Abschnitts vorgesehen. Auf diese Weise kann die geometrische Präzision des veredelten Werkstücks deutlich erhöht werden, während weiterhin ein einfacher Verfahrensablauf möglich ist.

Das Erzeugen des überstehenden Abschnitts der zweiten Decklage kann im Rahmen der Erfindung auf unterschiedliche Art und Weise erfolgen, beispielsweise in dem das Werkstück von vornherein entsprechenden hergestellt wird. Gemäß einer Weiterbildung der Erfindung ist jedoch vorgesehen, dass der überstehende Abschnitt der zweiten Decklage durch Abtrennen eines Abschnitts der ersten Decklage sowie eines benachbarten Abschnitts der Kernlage erzeugt wird. Hierdurch ergibt sich eine besonders flexible Produktion mit geringem Verschnitt.

Ebenso gilt, dass das freie Ende des überstehenden Abschnitts bereits gemeinsam mit dem Werkstück mit einer gewünschten Ausgestaltung vorgesehen wird. Gemäß einer Weiterbildung der Erfindung ist jedoch vorgesehen, dass das freie Ende des überstehenden Abschnitts vor dem Umklappen bearbeitet wurde, wobei dieser Bearbeitungsschritt beispielsweise nach dem zuvor erwähnten Abtrennen eines Abschnitts der ersten Decklage sowie eines benachbarten Abschnitts der Kernlage erfolgen kann.

Die mit der ersten Decklage in Anlage kommende Innenfläche des überstehenden Abschnitts kann im Rahmen der vorliegenden Erfindung auf unterschiedliche Art und Weise ausgestaltet sein. Um jedoch etwaige Einflüsse von Werkstücktoleranzen weitgehend zu minimieren, ist gemäß einer Weiterbildung der Erfindung vorgesehen, dass die Innenfläche des überstehenden Abschnitts nach dem Umklappen des überstehenden Abschnitts einen Winkel von 70° bis 110°, bevorzugt 80° bis 100°, besonders bevorzugt im Wesentlichen 90° zur Oberfläche der ersten Decklage einnimmt. Obgleich ein Winkel von 90° am meisten bevorzugt ist, hat sich gezeigt, dass auch bei größeren Winkeln bis hin zum Bereich von 70° bis 110° keine oder nur geringe geometrische Imperfektionen des Werkstücks auftreten.

Gemäß der Erfindung ist ferner vorgesehen, dass die Innenfläche des überstehenden Abschnitts stufenartig in den überstehenden Abschnitt eingebracht wird. Hierdurch kann der überstehende Abschnitt gegebenenfalls auch als Stützkante dienen, indem er stufenartig in den Bereich zwischen den Decklagen hineinreicht.

Obgleich der stufenartig in den Bereich zwischen den Decklagen hineinreichende Abschnitt dabei mit der Innenfläche der ersten Decklage in Kontakt kommen kann, ist gemäß einer Weiterbildung der Erfindung vorgesehen, dass der überstehende Abschnitt von der Innenfläche der ersten Decklage beabstandet ist. Auf diese Weise wird, an das erfindungsgemäße Gesamtkonzept anknüpfend, ebenfalls vermieden, dass Dickentoleranzen des Werkstücks zu geometrischen Abweichungen oder gegebenenfalls Zwangskräften führen. Allerdings kann sich bei diesem Konzept dennoch eine Stützwirkung zwischen überstehendem Abschnitt und erster Decklage entfalten, indem beispielsweise in der Fuge zwischen diesen Bereichen ausreichend Leim vorgesehen wird, der sich an die Werkstücktoleranzen anpasst und nach dem Aushärten eine Stützwirkung entfaltet.

Gemäß einer Weiterbildung der Erfindung ist ferner vorgesehen, dass der überstehende Abschnitt nach dem Umklappen des überstehenden Abschnitts bündig zur Oberfläche der ersten Decklage bearbeitet wird. Hierdurch wird eine glatte und dichte Werkstückoberfläche ermöglicht, während gleichzeitig sichergestellt wird, dass auch bei einer Werkstücküberdicke der überstehende Abschnitt nicht zu kurz ausgeführt wird. Somit wird auch durch diese Maßnahme an die zugrundeliegende Aufgabe angeknüpft und ein Verfahren bereitgestellt, dass ein Veredeln eines Werkstücks mit hoher geometrischer Präzision - auch bei schwankenden Werkstückdicken - ermöglicht.

Wie bereits eingangs erläutert wurde, kann das im Rahmen der Erfindung zu veredelnde Werkstück sowohl einen einstückigen als auch einen mehrschichtigen Aufbau aufweisen. Dabei ist gemäß einer Weiterbildung der Erfindung vorgesehen, dass zumindest die zweite Decklage und somit auch der überstehende Abschnitt zumindest abschnittsweise mehrschichtig ausgebildet ist und eine bevorzugt dekorierte Außenschicht aufweist. Auf diese Weise lässt sich ein Werkstück mit besonders geschlossener und glatter Oberfläche herstellen und zwar mittels eines Verfahrens, das vergleichsweise wenige Bearbeitungsschritte aufweist.

Dabei ist es besonders bevorzugt, dass die bevorzugt dekorierte Außenschicht beim Bearbeiten des überstehenden Abschnitts im Bereich seines freien Endes zumindest abschnittsweise freigelegt wird. Auf diese Weise kann das Erscheinungsbild des Werkstücks weiter verbessert werden, indem nach dem Umklappen des überstehenden Abschnitts nur eine Seitenfläche der bevorzugt dekorierten Außenschicht - wenn überhaupt - sichtbar wird.

### Kurze Beschreibung der Zeichnungen

- Fig. 1: zeigt schematisch wesentliche Schritte einer Ausführungsform des erfindungsgemäßen Verfahrens;
- Fig. 2: zeigt schematisch Abwandlungen einiger der in Fig. 1 gezeigten Verfahrensschritte;
- Fig. 3: zeigt schematisch Abwandlungen eines mittels des erfindungsgemäßen Verfahrens hergestellten und veredelten Werkstücks.

### Ausführliche Beschreibung bevorzugter Ausführungsformen

Bevorzugte Ausführungsformen der Erfindung werden nachfolgend ausführlich unter Bezugnahme auf die begleitenden Zeichnungen beschrieben.

Wesentliche Schritte einer bevorzugten Ausführungsform des erfindungsgemäßen Verfahrens sind in Fig. 1 schematisch dargestellt. Ausgangspunkt ist ein plattenförmiges Werkstück 1, das gemäß Fig. 1a eine erste dünnwandige Decklage 3, eine zweite dünnwandige Decklage 5 sowie eine zwischen den Decklagen angeordnete Kernlage 7 aufweist. Bei den Decklagen 3, 5 kann es sich beispielsweise um Spanplatten handeln, während die Kernlage 7 aus einem Material mit einer geringeren Dichte als die Decklagen 3, 5 gebildet ist, sodass es sich bei der Kernlage 7 beispielsweise um ein Waben- oder Schaummaterial, etc. handeln kann. Das in Fig. 1a gezeigte Werkstück 1 eignet sich somit beispielsweise für die Möbel- und Bauelementeindustrie, obgleich die vorliegende Erfindung nicht hierauf beschränkt ist. Ferner ist zu beachten, dass das Werkstück 1 nicht notwendigerweise einen mehrteiligen bzw. schichtartigen Aufbau besitzen muss, sondern dass die unterschiedlichen Lagen 3, 5 und 7 auch ganz oder teilweise einstückig gebildet sein können. In diesem Falle liegt ein einstückiges Werkstück mit Dichtegradiente vor.

Von dem Werkstück 1 wird zunächst, wie in Fig. 1b) gezeigt, ein Abschnitt 3a der ersten Decklage 3 und ein benachbarter Abschnitt 7a der Kernlage 7 abgetrennt, beispielsweise unter Einsatz eines in Fig. 1b) gezeigten Fräswerkzeugs 30. Hierdurch entsteht ein überstehender Abschnitt 9 der zweiten Decklage 5. Dabei ist zu beachten, dass die Kernlage 7 im Bereich des Abschnitts 7a nicht vollständig abgetragen werden muss, sodass gegebenenfalls ein Rest der Kernlage 7 an dem überstehenden Abschnitt 9 verbleibt.

Anschließend wird, wie in Fig. 1c) und 1d) gezeigt, eine Nut 11 in einer der Kernlage 7 zugewandten Fläche der zweiten Decklage 5 erzeugt, und zwar im Bereich des überstehenden Abschnitts 9. Ferner wird das freie Ende des überstehenden Abschnitts 9 ebenfalls bearbeitet, wobei beide Bearbeitungen beispielsweise mittels spanender oder sonstiger Werkzeuge durchgeführt werden können. Dabei wird im Bereich des freien Endes ein stufenartiger Bereich mit einer Innenfläche 9a erzeugt, auf die untenstehend noch näher eingegangen wird.

Nunmehr wird, wie in Fig. 1e) gezeigt, Klebstoff im Bereich der Nut 11 sowie der Innenfläche 9a aufgetragen, wobei jedoch zu beachten ist, dass der Klebestoff auch an anderen geeigneten Stellen des Werkstücks aufgetragen werden kann, beispielsweise im Bereich der Stirnfläche 3b der ersten Decklage 3, etc.

Schließlich wird der überstehende Abschnitt 9 derart um die Nut 11 herum umgeklappt, dass die Innenfläche 9a des überstehenden Abschnitts 9 mit der Stirnfläche 3b der ersten Decklage 3 in Anlage kommt. Dabei ist, wie in Fig. 1f) am besten zu erkennen ist, das freie Ende des überstehenden Abschnitts 9 derart bearbeitet, dass zwischen der mit der Stirnfläche 3b der ersten Decklage 3 in Anlage kommenden Innenfläche 9a des überstehenden Abschnitts 9 und der Außenfläche 9b des überstehenden Abschnitts 9 ein flächiger Übergangsabschnitt 13 vorgesehen ist.

Zu diesem Zweck weist die Innenfläche 9a des überstehenden Abschnitts 9 in der vorliegenden Ausführungsform einen Winkel von im Wesentlichen 90° zur Oberfläche 3c der ersten Decklage 3 auf.

In diesem Zusammenhang ist zu beachten, dass der überstehende Abschnitt 9 nach dem Umklappen nicht senkrecht zu den Decklagen 3, 5 verlaufen muss. Vielmehr ist die Erfindung auch vorteilhaft auf Werkstücke anwendbar, die gezielt eine nicht-senkrechte Schmalfläche bzw. Kante besitzen sollen.

Abschließend wird das freie Ende des überstehenden Abschnitts 9 ggf. derart bearbeitet, dass es bündig zur Oberfläche 3c der ersten Decklage ist, wodurch man das in Fig. 1g gezeigte Werkstück 1 erhält und die Veredelung des Werkstücks vorerst abgeschlossen ist. Fig. 1g) zeigt auch, dass zwischen der Innenfläche 3d der ersten Decklage 3 und dem überstehenden Abschnitt 9 eine Fuge 17 vorhanden ist, die gegebenenfalls mit Leim gefüllt sein kann.

Abwandlungen einiger der in Fig. 1 gezeigten Verfahrensschritte sind in Fig. 2 schematisch dargestellt. Ausgangspunkt dieser Ausführungsform ist ein Werkstück 1, das wie in Fig. 2e) zu erkennen ist, zusätzlich jeweils eine dekorierte Außenschicht 15 auf der ersten bzw. zweiten Decklage 3, 5 aufweist. Dabei wird die zweite Decklage gemäß Fig. 2e) derart bearbeitet, dass ein Überstand 9 entsteht, bei welchem die dekorierte Außenschicht 15 teilweise freigelegt ist, sodass die Innenfläche der dekorierten Außenschicht 15 dazu vorgesehen ist, als Innenfläche 9a mit der Stirnfläche 3b der ersten Decklage 3 in Anlage zu kommen, was in Fig. 2f) gezeigt ist. Anschließend kann der gegebenenfalls vorhandene Überstand der dekorierten Außenschicht 15 bündig gefräst werden, wodurch man das in Fig. 2g gezeigte Werkstück erhält. Schließlich können an diesem Werkstück beispielsweise die Ecken abgerundet werden, wie in Fig. 2h) schematisch dargestellt.

Weitere Abwandlungen eines mittels des erfindungsgemäßen Verfahrens hergestellten Werkstücks sind in Fig. 3 schematisch dargestellt. das in Fig. 3a) gezeigte Werkstück 1 zeichnet sich dadurch aus, dass es nur im Bereich der Schmalfläche 1' des Werkstücks mehrschichtig mit einer dekorierten Außenschicht 15 ausgebildet ist. Dabei kann die dekorierte Außenschicht 15 bereits während der oben beschriebenen Veredelung vorhanden sein oder kann gegebenenfalls auch erst nachträglich aufgebracht werden.

Alternativ oder zusätzlich kann das Werkstück im Anschluss an die oben beschriebenen Verfahrensschritte auch mit zusätzlichen Deckschichten versehen werden, wie beispielsweise mittels einer Lackschicht (Fig. 3b)) oder verschiedenen Kaschiermaterialien (Fig. 3c) und d)). Dabei können die Beschichtungsvorgänge in derselben oder ggf. auch zusätzlichen Maschinen ausgeführt werden.

## Patentansprüche

1. Verfahren zum Veredeln von plattenförmigen Werkstücken (1) im Bereich einer Schmalfläche (1a), mit den Schritten:
Bereitstellen eines plattenförmigen Werkstücks (1), das eine erste (3) und eine zweite (5) Decklage sowie eine zwischen den Decklagen (3, 5) angeordnete Kernlage (7) aufweist, wobei die Decklagen (3, 5) zumindest abschnittsweise eine höhere Dichte besitzen als die Kernlage (7), und wobei die zweite Decklage (5) einen überstehenden Abschnitt (9) aufweist, der gegenüber der ersten Decklage (3) und der Kernlage (7) hervorsteht,
Erzeugen einer Nut (11) in einer der Kernlage (7) zugewandten Fläche der zweiten Decklage (5) im Bereich des überstehenden Abschnitts (9), und Erzeugen eines stufenartigen Bereichs im Bereich des freien Endes des überstehenden Abschnitts (9) mit einer Innenfläche (9a),
**gekennzeichnet durch**
derartiges Umklappen des überstehenden Abschnitts, dass die Innenfläche (9a) des überstehenden Abschnitts (9) mit einer Stirnfläche (3b) der ersten Decklage (3) in Anlage kommt, und
das freie Ende des überstehenden Abschnitts (9) derart ausgebildet ist, dass zwischen der mit der Stirnfläche (3b) der ersten Decklage (3) in Anlage kommenden Innenfläche (9a) des stufenartigen Bereichs und der Außenfläche (9b) des überstehenden Abschnitts (9) ein flächiger Übergangsabschnitt (13) vorgesehen ist.

2. Verfahren nach Anspruch 1, **dadurch gekennzeichnet, dass** der überstehende Abschnitt (9) der zweiten Decklage (5) durch Abtrennen eines Abschnitts (3a) der ersten Decklage (3) sowie eines benachbarten Abschnitts (7a) der Kernlage (7) erzeugt wird.

3. Verfahren nach Anspruch 1 oder 2, **dadurch gekennzeichnet, dass** das freie Ende des überstehenden Abschnitts (9) vor dem Umklappen bearbeitet wurde.

4. Verfahren nach einem der vorhergehenden Ansprüche, **dadurch gekennzeichnet, dass** die Innenfläche (9a) des überstehenden Abschnitts (9) nach dem Umklappen des überstehenden Abschnitts (9) einen Winkel von 70° bis 110°, bevorzugt 80° bis 100°, besonders bevorzugt im wesentlichen 90° zur Oberfläche (3c) der ersten Decklage (3) einnimmt.

5. Verfahren nach Anspruch 1, **dadurch gekennzeichnet, dass** der überstehende Abschnitt (9) von der Innenfläche (3d) der ersten Decklage (3) beabstandet ist.

6. Verfahren nach einem der vorhergehenden Ansprüche, **dadurch gekennzeichnet, dass** der überstehende Abschnitt (9) nach dem Umklappen des überstehenden Abschnitts (9) bündig zur Oberfläche (3c) der ersten Decklage (3) bearbeitet wird.

7. Verfahren nach einem der vorhergehenden Ansprüche, **dadurch gekennzeichnet, dass** zumindest die zweite Decklage (5) und somit auch der überstehende Abschnitt (9) zumindest abschnittsweise mehrschichtig ausgebildet ist und eine bevorzugt dekorierte Außenschicht (15) aufweist.

8. Verfahren nach Anspruch 7, **dadurch gekennzeichnet, dass** die bevorzugt dekorierte Außenschicht (15) beim Bearbeiten des überstehenden Abschnitts (9) im Bereich seines freien Endes zumindest abschnittsweise freigelegt wird.

## Claims

1. Method for improving panel-like workpieces (1) in the region of a narrow surface (1a), having the steps:
providing a panel-like workpiece (1) which has a first (3) and a second (5) cover layer and a core layer (7) arranged between the cover layers (3, 5), wherein the cover layers (3, 5) have a higher density at least in some sections than the core layer (7), and wherein the second cover layer (5) has a projecting section (9) which protrudes with respect to the first cover layer (3) and the core layer (7),
producing a groove (11) in a surface of the second cover layer (5) facing the core layer (7) in the region of the projecting section (9), and producing a step-like region in the region of the free end of the projecting section (9) with an inner surface (9a),
**characterised by** such folding down of the projecting section that the inner surface (9a) of the projecting section (9) comes to rest with an end-face surface (3b) of the first cover layer (3), and
the free end of the projecting section (9) is designed such that a two-dimensional transition section (13) is provided between the inner surface (9a) of the step-like region coming to rest with the end-face surface (3b) of the first cover layer (3) and the outer surface (9b) of the projecting section (9).

2. Method according to claim 1, **characterised in that** the projecting section (9) of the second cover layer (5) is produced by separating a section (3a) of the first cover layer (3) and an adjoining section (7a) of the core layer (7).

3. Method according to claim 1 or 2, **characterised in that** the free end of the projecting section (9) has been processed before folding down.

4. Method according to one of the preceding claims, **characterised in that** the inner surface (9a) of the projecting section (9) after folding down of the projecting section (9) occupies an angle of 70° to 110°, preferably 80° to 100°, particularly preferably essentially 90° to the surface (3c) of the first cover layer (3).

5. Method according to claim 1, **characterised in that** the projecting section (9) is distanced from the inner surface (3d) of the first cover layer (3).

6. Method according to one of the preceding claims, **characterised in that** the projecting section (9) after folding down of the projecting section (9) is processed to be flush with the surface (3c) of the first cover layer (3).

7. Method according to one of the preceding claims, **characterised in that** at least the second cover layer (5) and hence also the projecting section (9) is designed to be multi-layered at least in some sections and has a preferably decorated outer layer (15).

8. Method according to claim 7, **characterised in that** the preferably decorated outer layer (15) is exposed at least in some sections in the region of its free end during processing of the projecting section (9).

## Revendications

1. Procédé de perfectionnement de pièces usinées (1) en forme de plaques, dans la région d'une surface étroite (1a), comprenant les étapes consistant à :
apprêter une pièce usinée (1) en forme de plaque comprenant des première (3) et seconde (5) couches de recouvrement, ainsi qu'une couche centrale (7) interposée entre lesdites couches de recouvrement (3, 5), lesdites couches de recouvrement (3, 5) offrant, au moins par segments, une densité supérieure à celle de ladite couche centrale (7), et ladite seconde couche de recouvrement (5) présentant une zone saillante (9) qui est en débord par rapport à ladite première couche de recouvrement (3) et à ladite couche centrale (7), pratiquer, dans la région de ladite zone saillante (9), une rainure (11) dans une surface de ladite seconde couche de recouvrement (5) tournée vers ladite couche centrale (7), et
façonner une zone de type gradin dans la région de l'extrémité libre de ladite zone saillante (9) qui est pourvue d'une surface intérieure (9a),
**caractérisé par le fait**
**que** la zone saillante est rabattue de telle sorte que la surface intérieure (9a) de ladite zone saillante (9) vienne en applique contre une face frontale (3b) de la première couche de recouvrement (3), et
**que** l'extrémité libre de ladite zone saillante (9) est réalisée de façon telle qu'une zone de transition plane (13) soit prévue entre la surface intérieure (9a) de la zone de type gradin,
venant en applique contre ladite face frontale (3b) de la première couche de recouvrement (3), et la surface extérieure (9b) de ladite zone saillante (9).

2. Procédé selon la revendication 1, **caractérisé par le fait que** la zone saillante (9) de la seconde couche de recouvrement (5) est produite par enlèvement d'un segment (3a) de la première couche de recouvrement (3), ainsi que d'un segment voisin (7a) de la couche centrale (7).

3. Procédé selon la revendication 1 ou 2, **caractérisé par le fait que** l'extrémité libre de la zone saillante (9) a été usinée préalablement au rabat.

4. Procédé selon l'une des revendications précédentes, **caractérisé par le fait que** la surface intérieure (9a) de la zone saillante (9) décrit vis-à-vis de la face supérieure (3c) de la première couche de recouvrement (3), à l'issue du rabat de ladite zone saillante (9), un angle de 70° à 110°, de préférence de 80° à 100°, et mesurant sensiblement 90° avec préférence particulière.

5. Procédé selon la revendication 1, **caractérisé par le fait que** la zone saillante (9) se trouve à distance de la surface intérieure (3d) de la première couche de recouvrement (3).

6. Procédé selon l'une des revendications précédentes, **caractérisé par le fait qu'**à l'issue du rabat de la zone saillante (9), ladite zone saillante (9) est usinée en affleurement avec la face supérieure (3c) de la première couche de recouvrement (3).

7. Procédé selon l'une des revendications précédentes, **caractérisé par le fait qu'**au moins la seconde couche de recouvrement (5), et donc également la zone saillante (9), sont réalisées en plusieurs couches, au moins par segments, et présentent une couche extérieure (15) de préférence décorée.

8. Procédé selon la revendication 7, **caractérisé par le fait que** la couche extérieure (15), de préférence décorée, est dépouillée au moins par segments lors de l'usinage de la zone saillante (9), dans la région de son extrémité libre.
